# EUROPÄISCHE PATENTSCHRIFT

(11) **EP 3 331 676 B1**
(45) Veröffentlichungstag und Bekanntmachung des Hinweises auf die Patenterteilung: **02.10.2019**
(21) Anmeldenummer: 16751561.8
(22) Anmeldetag: 08.08.2016
(51) Int. Cl.: B26D 7/30, B26D 5/00, B26D 7/32

(54) **VERFAHREN UND VORRICHTUNG ZUM AUFSCHNEIDEN EINES LEBENSMITTELPRODUKTS MIT STOSSIMPULSBESTIMMUNG**
METHOD AND SYSTEM FOR SLICING A FOOD PRODUCT WITH MEASUREMENT OF THE IMPACT IMPULSE
PROCÉDÉ ET SYSTÈME POUR LA DÉCOUPE DES ALIMENTS AVEC MESURE DE L'IMPULSION RÉSULTANT DE L'IMPACT

(30) Priorität: 06.08.2015 DE 102015215056
(43) Veröffentlichungstag der Anmeldung: 13.06.2018
(73) Patentinhaber: Weber Maschinenbau GmbH Breidenbach, 35236 Breidenbach (DE)
(72) Erfinder: KEUDELL, Leopold, von, 88682 Salem (DE); SCHMEISER, Jörg, 87487 Wiggensbach (DE)
(74) Vertreter: Grünecker Patent- und Rechtsanwälte PartG mbB
(86) Internationale Anmeldenummer: PCT/EP2016/068889
(87) Internationale Veröffentlichungsnummer: WO 2017/021555

(56) Entgegenhaltungen:
- WO-A1-2011/056602
- US-A1- 2013 019 722

## Beschreibung

Die vorliegende Erfindung bezieht sich auf Verfahren zum Aufschneiden eines Lebensmittelproduktes in einer Lebensmittelaufschneidemaschine, insbesondere einem Slicer, und auf eine Lebensmittelaufschneidemaschine, wobei abgeschnittene Lebensmittelscheiben auf einer Portionierablage abgelegt werden.

Die WO 2011/056602 A1 offenbart, dass bei einer derartigen Lebensmittelaufschneidemaschine zu einem vorbestimmten Zeitpunkt während des Aufschneideverfahrens ein Zwischengewicht bestimmt wird, auf dessen Basis die Anzahl der Lebensmittelscheiben bestimmt wird, die zur Vervollständigung einer Portion benötigt werden, um das Zielgewicht zu erreichen. Zusätzlich können die Schneidparameter, insbesondere die Scheibendicke, angepasst werden.

Die US 2013/019722 A1 offenbart einen Slicer mit einer Wiegeeinrichtung, wobei ein Controller so programmiert ist, dass er nach der Ablage jeder Scheibe auf der Wiegeeinrichtung zur Bildung einer Gruppe von Lebensmittelscheiben eine Dicke für die nächste Scheibe auf Basis des Gewichtssignals der Wiegeeinrichtung bestimmt.

Im Stand der Technik ist es problematisch, dass das Gewichtssignal durch in der Lebensmittelaufschneidemaschine auftretende Schwingungen überlagert wird. Um eine genaues Zwischenwiegen zu ermöglichen, müssen im Grunde Leerschnitte durchgeführt werden, bzw. es muss langsam geschnitten werden. Während der Leerschnitte klingt die Maschinenschwingung leicht ab, und schließlich kann das Gewicht der Zwischenportion recht genau erfasst werden. Bei Aufschneideverfahren ohne Leerschnitt ist das Gewichtssignal bei der Zwischenwägung eher ungenau.

Ausgehend vom beschriebenen Stand der Technik ist es die Aufgabe der Erfindung ein Verfahren und eine Lebensmittelaufschneidemaschine bereitzustellen, die ein genaues Aufschneiden von Lebensmittelportionen bei hoher Aufschnittgeschwindigkeit ermöglichen.

Dies wird erfindungsgemäß ermöglicht durch ein Verfahren zum Aufschneiden eines Lebensmittelproduktes in einer Lebensmittelaufschneidemaschine, insbesondere einem Slicer, mit den folgenden Schritten: Zunächst wird wenigstens eine Lebensmittelscheibe mit einer durch die Lebensmittelaufschneidemaschine bestimmten Scheibendicke vom Lebensmittelprodukt abgeschnitten, wobei die wenigstens eine Lebensmittelscheibe auf einer Portionierablage abgelegt wird. Ein Stoßimpuls der herabfallenden Lebensmittelscheibe auf der Portionierablage wird während der Ablage der nacheinander auf die Portionierablage fallenden Lebensmittelscheiben erfasst. Aus dem erfassten Stoßimpuls wird eine Impulskenngröße ermittelt, wobei die Scheibendicke angepasst wird, falls die ermittelte Impulskenngröße außerhalb eines Toleranzbereiches um eine Soll-Impulskenngröße liegt.

Bei den Lebensmittelprodukten handelt es sich insbesondere um gleichmäßig geformte Lebensmittelriegel oder Lebensmittelstangen, oder natürlich geformte Lebensmittellaibe. Lebensmittelriegel sind beispielsweise Käsestangen, Wurststangen oder Schinkenstangen, die sich durch eine im Wesentlichen gleichmäßige äußere Form auszeichnen. Weitere Lebensmittelprodukte sind beispielsweise natürlich geformte Schinkenlaibe oder Käselaibe, die eine nicht gleichmäßige äußere Form aufweisen.

Jede Lebensmittelscheibe, die nach dem Schnittvorgang nach kurzer Fallstrecke auf der Portionierablage auftrifft, erzeugt einen Stoßimpuls. Dieser Stoßimpuls erschwert im Stand der Technik oft den Wägevorgang, da der Stoßimpuls eine Störgröße im Gewichtssignal ist, dass durch den Stoßimpuls um den tatsächlichen Gewichtswert oszilliert. Bevor die durch den Stoßimpuls eingebrachte Störung des Gewichtssignals abgeklungen ist, wird bei schnellen Aufschneideverfahren bereits die nächste Lebensmittelscheibe auf der Portionierablage abgelegt, wodurch während des Aufschneidens die Gewichtsbestimmung weiter erschwert wird. Bei schnellen Aufschneideverfahren sind oftmals mehrere Lebensmittelscheiben gleichzeitig in der Luft, was die Gewichtsbestimmung zusätzlich erschwert, da auch aerodynamische Effekte durch die zwischen den fallenden Lebensmittelscheiben ausgebildeten Luftpolster auftreten, die einen zusätzlichen Fehler beim Wägevorgang bedingen.

Deswegen wird gemäß der vorliegenden Erfindung nicht das Gewicht, sondern ein Stoßimpuls erfasst. Da der Stoßimpuls durch die Masse der Lebensmittelscheibe und deren Fallgeschwindigkeit definiert wird, kann unter Berücksichtigung der Impulsgleichung (Impuls ist gleich Masse mal Geschwindigkeit), die Masse der einzelnen Lebensmittelscheiben bestimmt werden. Dabei kann ein empirischer Korrekturfaktor berücksichtigt werden. Dieser kann insbesondere ausgehend von dem durch eine Kontrollwaage ermitteltem Gewicht der fertigen Portionen für verschiedene Aufschnittgeschwindigkeiten, Produktformen, Produktarten und Scheibendicken berechnet werden.

Insbesondere kann als Impulskenngröße die Amplitude, d.h. der Spitzenwert des erfassten Signals verwendet werden. Gegebenenfalls kann auch die Frequenz und/oder Amplitude des Nachschwingens der Portionierablage aufgrund des Stoßimpulses berücksichtigt werden. Insbesondere kann aus der Amplitude bzw. dem Spitzenwert des Stoßimpulses auf das Gewicht der Einzelscheibe geschlossen werden. Anstelle der Amplituden bzw. der Spitzenwerte können auch die Mittelwerte oder ein Flächenintegral des erfassten Signals als Impulskenngrößen der Stoßimpulse verwendet werden.

Aus einer einzelnen Impulskenngröße kann das Gewicht einer abgelegten Scheibe bestimmt werden. Aus der Summe der Impulskenngrößen kann das Gewicht einer Zwischenportion bestimmt werden.

In einer vorteilhaften Ausführungsform wird die Scheibendicke proportional zur relativen Abweichung zwischen der Soll-Impulskenngröße und der ermittelten Impulskenngröße angepasst. Sind die ermittelten Impulskenngrößen, verglichen mit einer Soll-Impulskenngröße, zu niedrig so sind die Lebensmittelscheiben dünner als gefordert und die Scheibendicke wird erhöht. Wenn die Impulskenngrößen zu hoch sind, wird entsprechend die Scheibendicke verringert.

Das Anpassen der Scheibendicke umfasst vorteilhafterweise die folgenden Verfahrensschritte: zunächst wird das Ist-Gewicht der bereits geschnittenen Teilportion durch Verrechnen der erfassten Impulskenngrößen über die Zeitdauer eines Aufschneidevorgangs oder eine bestimmte Anzahl von Stoßimpulsen berechnet. Dann wird die Ist-Gewichtsdifferenz, also das verbleibende Gewicht bis zum Erreichen einer vollständigen Soll-Portion, durch Subtraktion des berechneten Ist-Gewichts vom berechneten Sollgewicht der vollständigen Portion, und Teilen der Ist-Gewichtsdifferenz durch die verbleibende Zeitdauer oder die verbleibende Anzahl der Impulse des Aufschneidens zur Ermittlung des angepassten Soll-Scheibengewichts unter Bestimmung der angepassten Scheibendicke aus dem angepassten Soll-Scheibengewicht berechnet. Insbesondere stehen die Impulskenngröße und das Gewicht in einem linearen Verhältnis. Dann kann für das Verrechnen der erfassten Impulskenngrößen eine Summation erfolgen.

In einer Ausführungsform werden die vorgenannten Verfahrensschritte nur einmal während des Aufschneidens einer Portion durchgeführt, vorteilhafterweise in der ersten Hälfte des Aufschneidevorgangs, so dass Gewichtsabweichungen der geschnittenen Teilportion frühzeitig erkannt werden können, und die Scheibendicke der verbleibenden aufzuschneidenden Lebensmittelscheiben nur geringfügig angepasst werden muss. In anderen Ausführungsformen werden die vorgenannten Schritte zwei oder mehrmals durchgeführt, insbesondere bei größeren Lebensmittelportionen mit mehr Lebensmittelscheiben.

In einer bevorzugten Ausführungsform werden die Schritte des Erfassens eines Stoßimpulses, des Ermittelns einer Impulskenngröße und des Anpassens der Scheibendicke wenigstens zweimal während des Aufschneidens einer Portion durchgeführt. Dies ermöglicht die Genauigkeit des Portionsgewichts zu erhöhen. In einer Ausführungsform kann das Erfassen des Stoßimpulses, das Ermitteln einer Impulskenngröße und das Anpassen der Scheibendicke nach jeder Scheibenablage erfolgen, sodass die Scheibendicke für jede Lebensmittelscheibe neu angepasst werden kann.

Vorteilhafterweise erfolgt das Erfassen des Stoßimpulses durch wenigstens einen Beschleunigungsaufnehmer. Der Beschleunigungsaufnehmer ist so angeordnet, dass er die von der Lebensmittelscheibe auf die Portionierablage aufgebrachte Beschleunigung erfassen kann. Durch den Verlauf der Beschleunigung kann die Impulskenngröße bestimmt werden.

Insbesondere können auch ein oder mehrere weitere Beschleunigungsaufnehmer vorgesehen sein, die an einem anderen Ort an der Lebensmittelaufschneidemaschine, insbesondere am Maschinengestell, vorgesehen sind. Mit diesem weiteren Beschleunigungsaufnehmer werden die Umgebungsbedingungen erfasst. Zum Beispiel können die Schwingungen im bzw. am Maschinengestell erfasst werden, welche sich auch auf die Beschleunigungsaufnehmer in bzw. an der Portionierablage auswirken.

Der weitere Beschleunigungsaufnehmer dient insbesondere zur Messwertkorrektur, d.h. vornehmlich wird durch den weiteren Beschleunigungsaufnehmer ermöglicht, dass Störimpulse, die nicht durch das Ablegen der Lebensmittelscheibe, sondern beispielsweise durch Maschinenschwingungen oder Schwingungen aus der Umgebung verursacht werden, aus der erfassten Impulskenngröße herausgerechnet werden können.

Der weitere Beschleunigungsaufnehmer kann insbesondere aber auch zur Kalibrierung, vornehmlich zur Nullpunkt- bzw. Grundeinstellungsfindung, eingesetzt werden. Zudem kann durch den weiteren Beschleunigungsaufnehmer eine Plausibilitätsprüfung laufend oder betriebszustandsabhängig durchgeführt werden.

Eine Messwertkorrektur durch den weiteren Beschleunigungsaufnehmer kann zumeist auf Basis von Vorgabewerten aus Maschinen- und/oder Produktparametern erfolgen.

Insbesondere kann der Messwert des weiteren Beschleunigungsaufnehmers mit der zeitgleich bei Ablage einer Lebensmittelscheibe erfassten Impulskenngröße verrechnet werden.

Durch die Messung an einer zweiten Stelle der Lebensmittelaufschneidevorrichtung erhöht sich die Genauigkeit des erfindungsgemäßen Mess- und Einstell-Verfahrens.

Zudem kann die Messung stets den aktuellen Betriebszustand, insbesondere die aktuell vorliegenden Maschinenparameter, berücksichtigen, wie beispielsweise die Messerdrehzahl, den Beladevorgang im Zuführbereich oder Einflüsse des Portionsgewichts (Stapelhöhe). Diese Betriebszustände können beispielsweise dadurch berücksichtigt werden, dass die Steuerungseinrichtung der Lebensmittelaufschneidemaschine auf Parameter der Maschinensteuerung zugreift.

Auch andere, das Schwingungsverhalten beeinflussende Faktoren können berücksichtigt werden, beispielsweise die angelagerte Verschmutzung im Bereich der Portionierablage zum Chargen- oder Schichtende hin.

Es kann eine lernende Steuerungseinrichtung zum Einsatz kommen, indem die ermittelten Impulskenngrößen in einer Datenbank in Abhängigkeit von Betriebszuständen und Produktparametern abgelegt werden, wobei ausgehend von dieser Datenbasis das Verhalten bei zukünftigen, ähnlichen Aufschneideverfahren vorhergesagt werden kann.

Dafür können auch andere Betriebszustände durch weitere Beschleunigungsaufnehmer oder andere Sensoren, beispielsweise Temperatursensoren, ermittelt werden.

Der weitere Beschleunigungsaufnehmer ermöglicht das Ausfiltern von Fremdeinflüssen wie Maschinenschwingungen, die durch das schnelle Bewegen eines Portionierbands für die Schindelung, den Anlauf oder Stopp von Antrieben, oder den Messerantrieb, usw. verursacht werden können. Zudem können Umgebungsschwingungen ausgefiltert werden, welche in das Maschinengestell gelangen können, zum Beispiel beim Absetzen von Lasten in Maschinennähe, bei der Beladung der Lebensmittelaufschneidemaschine mit Produkten, usw..

In einer Ausführungsform ist der Beschleunigungsaufnehmer ein Piezoelement. Insbesondere ist das Piezoelement mit einer Seite an der Lebensmittelaufschneidemaschine, und insbesondere deren Portionierablage befestigt, und an der anderen Seite des Piezoelements ist ein Gewicht angebracht. Wenn nun ein Impuls auf die Lebensmittelaufschneidemaschine aufgebracht wird, bewirkt die Trägheit des Gewichts eine elastische Verformung des Piezoelements, wodurch ein Signal bedingt wird, das erfasst werden kann.

Vorteilhafterweise ist der Beschleunigungsaufnehmer an der Portionierablage vorgesehen. Damit kann der Stoßimpuls, der von den herabfallenden Lebensmittelscheiben auf die Portionierablage aufgebracht wird, direkt erfasst werden. Der Stoßimpuls überträgt sich durch die Portionierablage über Körperschall bis zum Beschleunigungsaufnehmer. In manchen Ausführungsformen ist die Portionierablage elastisch gelagert, sodass der Stoßimpuls zu einer Bewegung der Portionierablage führt.

Vorteilhafterweise wird das Signal des Beschleunigungsaufnehmers durch einen Hochpassfilter oder Bandpassfilter gefiltert. Damit können niedrige Frequenzen bzw. niedrige und hohe Frequenzen ausgefiltert werden, die nicht durch den Stoßimpuls bedingt werden, sondern beispielsweise durch Maschinenschwingungen aufgrund des Messerantriebs, Schneidvorgangs, Vorschubs oder Schwingungen, die von der durch Umgebung in die Lebensmittelaufschneidemaschine eingebracht werden.

In einer Ausführungsform, wird der Stoßimpuls nur zeitweise in Abhängigkeit des Drehwinkels des Schneidmessers der Lebensmittelaufschneidemaschine berücksichtigt. Der Schnittvorgang erfolgt in Abhängigkeit des Drehwinkels des Schneidmessers, das durch einen Motor angetrieben rotiert. Somit ist es möglich, ausgehend vom Drehwinkel vorherzusagen, wann eine Lebensmittelscheibe auf der Portionierablage auftrifft. Der Stoßimpuls wird dann nur um diesen Zeitpunkt herum erfasst, sodass Störeinflüsse, die zu anderen Zeitpunkten dominierend vorliegen können, ausgefiltert werden. Insbesondere wird das Signal des Beschleunigungsaufnehmers nur innerhalb eines Messfensters von einem ersten Drehwinkel zu einem zweiten Drehwinkel ausgewertet.

In einer Ausführungsform erfolgt das Schneiden der Lebensmittelscheiben mehrspurig und pro Spur sind eine Portionierablage und mindestens ein Beschleunigungsaufnehmer vorgesehen. Insbesondere können die Signale der Beschleunigungsaufnehmer einer zentralen Steuerungseinheit zugeführt werden, sodass durch Abgleich der verschiedenen erfassten Stoßimpulse eine Erhöhung der Messgenauigkeit erreicht werden kann.

Vorteilhafterweise wird die fertiggestellte, vollständige Portion gewogen, und ihre Abweichung vom Sollportionsgewicht bei der Bestimmung der Scheibendicke für die nächste Portion und/oder die Soll-Impulskenngröße berücksichtigt. Insbesondere kann die anfängliche Scheibendicke für die nächste Portion erhöht werden, wenn die fertiggestellte Portion ein zu geringes Gewicht aufweist. Entsprechend kann die Soll-Impulskenngröße erhöht werden. Weist die Portion ein zu hohes Gewicht auf, kann die anfängliche Scheibendicke für die nächste Portion reduziert werden und/oder die Soll-Impulskenngröße reduziert werden.

Insbesondere kann die Anzahl der auf der Portionierablage abgelegten Lebensmittelscheiben bzw. das Gewicht der bereits geschnittenen Teilportion bei der Bestimmung der Impulskenngröße berücksichtigt werden. Nachdem die auf der Portionierablage abgelegten Lebensmittelscheiben das Gewicht der durch den Impuls angeregten Masse aus Portionierablage und abgelegten Lebensmittelscheiben mitbestimmen, ist eine derartige Berücksichtigung insbesondere bei der Impulsbestimmung über die Beschleunigung vorteilhaft bezüglich der Genauigkeit der Erfassung des Impulses.

In einer Ausführungsform wird die Sollportionsscheibenanzahl erhöht, wenn die ermittelte Impulskenngröße eine Mindestimpulskenngröße unterschreitet. Zusätzlich oder alternativ kann die Sollportionsscheibenanzahl reduziert werden, wenn die ermittelte Impulskenngröße eine Maximalimpulskenngröße überschreitet. Dies ermöglicht, dass die Einzelscheibendicke nicht allzu sehr variiert wird, auch wenn eine beträchtliche Abweichung in der Impulskenngröße vorliegt. Vielmehr wird eine neue angepasste Soll-Impulskenngröße berechnet, und dafür die Scheibenanzahl angepasst, sodass dennoch das Zielgewicht der Portion genau erreicht wird.

Die Endstücke von Lebensmittelprodukten sind oft nicht regelmäßig geformt. Davon abgeschnittene Lebensmittelscheiben können für reguläre Lebensmittelportionen üblicherweise nicht verwendet werden. Deswegen ist es wichtig, zu bestimmen, ab wann von einem der Lebensmittelaufschneidemaschine neu zugeführten Lebensmittelprodukt abgeschnittene Lebensmittelscheiben verwertbar sind. Die Erfindung ermöglicht über ein Erfassen des Stoßimpulses zu bestimmen, wann die Lebensmittelscheiben verwertbar sind. Das reguläre Aufschneiden kann dann beginnen, und somit wird eine effiziente Verwertung des Lebensmittelprodukts ermöglicht.

Die Erfindung stellt weiterhin ein Verfahren zum Aufschneiden eines Lebensmittelproduktes in einer Lebensmittelaufschneidemaschine bereit, insbesondere einem Slicer, wobei das Verfahren zu Beginn eines Produktaufschneidens durchgeführt wird. Es umfasst zunächst den Schritt des Schneidens eines Anschnittbereichs eines Lebensmittelproduktes mit einer durch die Lebensmittelaufschneidemaschine festgelegten Scheibendicke, wobei die Lebensmittelscheiben auf einer Portionierablage abgelegt werden. Dabei werden durch nacheinander abgelegte Lebensmittelscheiben erzeugte Stoßimpulse erfasst. Die einzelnen Amplituden der Stoßimpulse werden bestimmt, bis eine vorgegebene Stoßimpuls-Amplitude überschritten wird. In Abhängigkeit davon kommt es zum Abführen der Lebensmittelscheiben, und zum Beginn des regulären Aufschneideverfahrens.

Die Erfindung stellt weiterhin ein Verfahren zum Aufschneiden eines Lebensmittelproduktes in einer Lebensmittelaufschneidemaschine, insbesondere einem Slicer, bereit, bei dem ein Endstück des Lebensmittelproduktes erfasst werden kann. Zunächst wird ein Lebensmittelprodukt mit einer durch die Lebensmittelaufschneidemaschine bestimmten Scheibendicke geschnitten, wobei die Lebensmittelscheiben auf einer Portionierablage abgelegt werden. Dabei werden Stoßimpulse durch nacheinander abgelegte Lebensmittelscheiben erfasst. Die einzelnen Amplituden der Stoßimpulse werden bestimmt, und bezüglich einer Grenzbedingung ausgewertet. Wenn eine aus wenigstens einer Amplitude eines Stoßimpulses berechnete Impulskenngröße die Grenzbedingung unterschreitet, wird das Aufschneideverfahren beendet, und die aufgeschnittene Teilportion abgeführt. Optional wird dann auch der Rest des noch nicht aufgeschnittenen Lebensmittelproduktes abgeführt.

Durch dieses Verfahren kann bestimmt werden, wann der Endbereich eines Lebensmittelproduktes nicht mehr für reguläre Lebensmittelportionen verwendet werden kann. Dadurch, dass diese Bestimmung für jede abgetrennte Lebensmittelscheibe erfolgen kann, wird ein möglichst langes Aufschneiden des Lebensmittelproduktes ermöglicht, und somit wird auch durch dieses Verfahren eine effiziente Verwertung des Lebensmittelproduktes ermöglicht.

Insbesondere werden zwei oder mehrere Impulsamplituden erfasst, die in einer zeitlichen Folge ermittelt werden und dem Fallen einer einzelnen Lebensmittelscheibe zugeordnet werden. Während die erste Impulsamplitude direkt dem Auftreffen der Lebensmittelscheibe zugeordnet werden kann, sind die nachfolgenden Impulsamplituden vornehmlich durch das Ausschwingen der Portionierablage bedingt. Dennoch kann aus dem Abschwingverhalten ein Rückschluss auf den ursprünglichen Impuls, und daraus auf die Eigenschaften der Lebensmittelscheibe gezogen werden.

Insbesondere wird vor dem Beginn des Aufschneidevorgangs ein Grundrauschen bzw. eine Grundschwingung erfasst, das oder die beim Ermitteln der Impulskenngröße bzw. beim Bestimmen bzw. Auswerten der Amplituden der Stoßimpulse berücksichtigt wird. Vorteilhafterweise wird das Grundrauschen bzw. die Grundschwingung kurz vor Beginn des Aufscheideverfahrens bei erreichter Schneidmesser-Solldrehzahl und/oder nach Abschluss des Beladevorgangs erfasst. Somit wird insbesondere eine "Grund-Impulsgröße" erfasst. Die Grund-Impulsgröße kann mit Referenzwerten verglichen und/oder mit den ermittelten Impulskenngrößen verrechnet werden. In der Auswertung der Stoßimpulse kann somit das Grundrauschen bzw. die Grundschwingung ausgefiltert werden, sodass vornehmlich die Stoßimpulse aufgrund der Ablage der Scheiben berücksichtigt werden können.

Beim Ermitteln der Impulskenngröße bzw. beim Bestimmen bzw. Auswerten der Amplituden der Stoßimpulse kann die Fallgeometrie, insbesondere Fallhöhe, sowie das eingesetzte Schneidmesser berücksichtigt werden. Der Typ des Messers kann beispielsweise über einen darin vorgesehenen RFID-Chip ermittelt werden. Vorteilhafterweise kann die Art und Einstellung der Portionierablage, insbesondere bezüglich der Fallhöhe, und die Art und Zustand des Schneidmessers, d.h. insbesondere die Schneidengeometrie, der Abweiser und der Schärfegrad, berücksichtigt werden. Diese Randbedingungen des Scheibenablegens ermöglichen eine genauere Auswertung der Impulskenngrößen, insbesondere des zu erwartenden Stoßimpulses.

Die Erfindung stellt weiterhin eine Lebensmittelaufschneidemaschine zum Aufschneiden eines Lebensmittelproduktes bereit, mit einem Schneidmesser, einer Portionierablage, auf der durch das Schneidmesser aufgeschnittene Lebensmittelscheiben angeordnet werden, mindestens einem Beschleunigungsaufnehmer, der der Portionierablage zugeordnet ist, und einer Steuerungseinheit, die ausgelegt ist, die Amplitude eines vom Beschleunigungsaufnehmer gemessenen Stoßimpulses zu berechnen, wobei die Steuerungseinheit weiterhin dazu ausgelegt ist, die berechnete Amplitude mit einer Soll-Amplitude zu vergleichen und eine Vorgabe der Scheibendicke anzupassen, falls die berechnete Amplitude außerhalb eines Toleranzbereichs um die Soll-Amplitude liegt, sodass das Sollportionsgewicht möglichst genau erreicht wird, und wobei die Lebensmittelaufschneidemaschine ausgelegt ist, die Scheibendicke der aufzuschneidenden Lebensmittelscheiben in Abhängigkeit einer von der Amplitude abhängigen Vorgabe der Steuerungseinheit anzupassen.

Damit wird eine Lebensmittelaufschneidemaschine bereitgestellt, die ein genaues und effizientes Aufschneiden von Lebensmittelprodukten ermöglicht.

Vorteilhafterweise ist eine Kontrollwaage zur Bestimmung des Gewichts der fertigen bzw. vollständigen Portion vorgesehen, wobei die Steuerungseinheit ausgelegt ist, das durch die Kontrollwaage bestimmte Gewicht für die Bestimmung der Solldicke der Lebensmittelscheiben der nachfolgenden Portion und/oder der anfänglichen Soll-Amplitude für die Stoßimpulse bei der nachfolgenden Portion zu berücksichtigen.

In einer Ausführungsform ist wenigstens ein weiterer Beschleunigungsaufnehmer vorgesehen, der in einem Abstand zum vorgenannten Beschleunigungsaufnehmer, vorteilhafterweise an einem Maschinengestell der Lebensmittelaufschneidemaschine angeordnet ist, wobei die Steuerungseinheit so ausgelegt ist, den Messwert des weiteren Beschleunigungsaufnehmers bei der Berechnung der Amplitude des Stoßimpuls zu berücksichtigen. Damit stellt der weitere Beschleunigungsaufnehmer einen Referenzsensor für die Erfassung von Schwingungen an einer zweiten Position dar. Die Steuerungseinheit verarbeitet vorteilhafterweise die Signale von beiden Beschleunigungsaufnehmern. Insbesondere kann der weitere Beschleunigungsaufnehmer an der Portionierablage angebracht sein, vorteilhafterweise aber in einem relativ großen Abstand vom ersten Beschleunigungsaufnehmer, d.h. zum Beispiel an der Halterung bzw. Lagerung der Portionierablage.

Mit dem weiteren Beschleunigungsaufnehmer können die Umgebungsbedingungen erfasst werden. Insbesondere können die Schwingungen im bzw. am Maschinengestell erfasst werden, welche sich auch auf den ersten Beschleunigungsaufnehmer in bzw. an der Portionierablage auswirken. Somit kann das Signal des weiteren Beschleunigungsaufnehmers in der Steuerungseinheit verwendet werden, um Störsignale aus dem Signal des ersten Beschleunigungsaufnehmers herauszurechnen. Insbesondere können Fremdeinflüsse wie Maschinenschwingungen und Umgebungsschwingungen ausgefiltert werden. Maschinenschwingungen entstehen beispielsweise durch schnelles Bewegen eines Portionierbandes für die Schindelung von Lebensmittelscheiben, oder den Anlauf oder Stopp von Antrieben. Umgebungsschwingungen entstehen beispielsweise nicht nur durch die Antriebe und Messerumdrehungen, sondern auch durch das Absetzen von Lasten in Maschinennähe oder bei der Beladung der Lebensmittelaufschneidemaschine mit aufzuschneidenden Lebensmittelprodukten.

Die Erfindung wird nun anhand von bevorzugten Ausführungsformen beispielhaft erläutert, mit Bezug auf die folgenden Figuren:
Figur 1 zeigt eine erfindungsgemäße Ausführungsform einer Lebensmittelaufschneidemaschine in schematischer Seitenansicht,
Figur 2 zeigt ein Diagramm mit einem Signal eines Beschleunigungsaufnehmers während einer Ausführungsform eines ersten erfindungsgemäßen Aufschneideverfahrens,
Figur 3 zeigt ein Diagramm mit einem Signal eines Beschleunigungsaufnehmers während einer Ausführungsform eines erfindungsgemäßen Beginns eines Aufschneideverfahrens, und
Figur 4 zeigt ein Diagramm mit einem Signal eines Beschleunigungsaufnehmers während einer Ausführungsform eines erfindungsgemäßen Endes eines Aufschneideverfahrens.

In Figur 1 ist eine erfindungsgemäße Lebensmittelaufschneidemaschine gezeigt, in der in einem erfindungsgemäßen Aufschneideverfahren, ein Lebensmittelprodukt 1 einem rotierenden Schneidmesser 2 zugeführt wird. Bei dem Schneidmesser 2 handelt es sich insbesondere um ein Kreismesser oder Sichelmesser. Das Schneidmesser 2 wird durch einen elektrischen Motor 3 in Rotation versetzt.

Das Lebensmittelprodukt 1 liegt auf einer Zuführauflage 4, die insbesondere ein Förderband umfasst, um das Lebensmittelprodukt 1 in Richtung des Schneidmessers 2 zu bewegen.

Das Schneidmesser 2 schneidet in hoher Frequenz einzelne Lebensmittelscheiben 5 von dem Lebensmittelprodukt 1 ab, die nach kurzer Fallstrecke auf eine Portionierablage 6 bzw. auf einer auf der Portionierablage aufliegenden Teilportion 7, gebildet durch einen Stapel aus Lebensmittelscheiben 5, zum Liegen kommen.

Insbesondere ist hervorzuheben, dass, wie in Figur 1 dargestellt, mehrere Lebensmittelscheiben 5 aufgrund des schnellen Aufschneideverfahrens zeitgleich in der Luft zwischen Schneidmesser 2 und der Teilportion 7 vorliegen können. Zwischen den einzelnen Lebensmittelscheiben 5, und zwischen der untersten Lebensmittelscheibe 5 und der Teilportion 7, sind Luftpolster ausgebildet, die die dynamischen Falleigenschaften der Lebensmittelscheiben 5 beeinflussen.

Bei jedem Auftreffen einer Lebensmittelscheibe wird ein Stoßimpuls auf die Portionierablage aufgebracht. Dieser Stoßimpuls wird mit einem Beschleunigungsaufnehmer 8 erfasst, und an eine Steuerungseinheit 9 übermittelt. Die Steuerungseinheit 9 steuert den Vorschub der Zuführauflage 4, die Drehzahl des Motors 3, die Einstellung des Schneidspalts zwischen Schneidkante und Schneidmesser 2, und die Bewegung der Portionierablage 6, insbesondere den Vorschub des Förderbands der Portionierablage 6. Die Steuerung dieser Maschinenparameter kann in Abhängigkeit der erfassten Stoßimpulse angepasst werden.

Ist die Fallgeschwindigkeit der Lebensmittelscheiben empirisch bekannt, so lässt sich aus der Amplitude des Stoßimpulses auf das Gewicht der einzelnen Lebensmittelscheiben schließen. Durch die Überwachung des Gewichtes der einzelnen Lebensmittelscheiben, kann eine zeitnahe Anpassung der Maschinenparameter erfolgen, sodass das Portionsgewicht genau erreicht werden kann.

Dagegen wird im Stand der Technik vornehmlich nur das Gewicht von Lebensmittelscheiben auf der Portionsablage erfasst, was aber nicht die dynamischen Effekte abbilden kann bzw. durch dynamische Signalinhalte überlagert ist, und somit nicht zu einer genauen Messung führt. Die Messung des Gewichts von Teilportionen kann im Stand der Technik insbesondere nur dann mit höherer Genauigkeit erfolgen, wenn relativ langsam geschnitten wird und die Scheiben in einem zeitlichen Abstand auf die Portionierablage fallen, oder wenn Leerschnitte durchgeführt werden, d.h. wenn der Aufschneidevorgang kurzzeitig unterbrochen wird, und nach Abklingen der durch den Scheibenablegevorgang bedingten dynamischen Schwingungen das Gewicht gemessen wird. Dies ist aber zeitaufwendig.

Der Beschleunigungsaufnehmer 8 ist insbesondere an einem Teil der Portionierablage 6 vorgesehen, der bezüglich des Maschinengestells elastisch gelagert ist. Die elastische Lagerung ist so ausgelegt, dass insbesondere die Stoßimpulse des Scheibenablegens zum Beschleunigungsaufnehmer 8 übermittelt werden. Störgrößen wie Maschinenschwingungen durch den Antrieb oder Ähnliches werden dagegen ausgefiltert.

Weiterhin kann die Ablagefläche der Portionierablage 6 auch während der Portionsbildung abgesenkt werden, um die Fallhöhe der Scheiben konstant zu halten.

Insbesondere kann ausgehend vom Gewicht der Portionierablage, durch eine Einstellung der Elastizität der Lagerung der Portionierablage, die Eigenfrequenz der Portionierablage so eingestellt werden, dass durch das Ablegen der Lebensmittelscheiben Schwingungen im Bereich der Eigenfrequenz der Portionierablage induziert werden. Diese sind dann einfach durch den Beschleunigungsaufnehmer 8 zu erfassen.

Nachdem die Teilportion 7 zu einer fertiggestellten, vollständigen Portion 11 vervollständigt wurde, wird sie von der Portionierablage 6 in stromabwärtige Richtung abgeführt. Stromabwärts der Portionierablage 6 ist vorteilhafterweise eine Kontrollwaage 10 vorgesehen, mit der das Gewicht der vollständigen Portion 11 bestimmt werden kann. Diese Information wird ebenfalls an die Steuerungseinheit 9 zurückgeführt, die ausgehend davon die Auswertung der gemessenen Stoßimpulse anpassen kann.

In einer Ausführungsform kann ein weiterer Beschleunigungsaufnehmer 12 oder 13 vorgesehen sein, dessen Signal ebenfalls von der Steuerungseinheit 9 ausgewertet wird. Insbesondere kann das Signal des weiteren Beschleunigungsaufnehmers 12 oder 13 dazu verwendet werden, Störsignale aus dem Signal des Beschleunigungsaufnehmers 8 herauszurechnen. Der weitere Beschleunigungsaufnehmer 12 ist vorteilhafterweise an einer Position im Maschinengestell vorgesehen, die beabstandet von der Portionierablage 6 ist. Zusätzlich oder alternativ kann ein weiterer Beschleunigungsaufnehmer 13 auch an der Portionierablage 6 vorgesehen sein, in einem Abstand zum Beschleunigungsaufnehmer 8. Vornehmlich wird der weitere Beschleunigungsaufnehmer 13 in einem größeren Abstand zum Ort der Ablage der Teilportion 7 vorgesehen, als der Beschleunigungsaufnehmer 8. Somit kann durch den Beschleunigungsaufnehmer 8 vornehmlich der Stoßimpuls erfasst werden, der durch die Ablage der Lebensmittelscheiben erzeugt wird, die weiteren Beschleunigungsaufnehmer 12 und 13 erfassen vornehmlich Störsignale.

In Figur 2 ist ein Diagramm mit einem schematisch dargestellten Signal des Beschleunigungsaufnehmers 8 beim Aufschneideverfahren dargestellt. Die x-Achse bildet die Zeit t ab, die y-Achse den Wert des gemessenen Stoßimpulses als Beschleunigung a. Auf der x-Achse sind mit n1 bis n7 die Zeitpunkte des Auftreffens von sieben Lebensmittelscheiben 5 eingezeichnet. Vom Nullpunkt bis n1 liegt zunächst nur ein Störsignal mit geringer Amplitude vor, verursacht durch Maschinenschwingungen. Zum Zeitpunkt n1 trifft die erste Lebensmittelscheibe 5 auf der Portionierablage 6 auf. Dementsprechend weicht die Portionierablage 6 leicht nach unten aus, das heißt der der fallenden Lebensmittelscheibe innewohnende Impuls wird durch einen Stoß auf die Portionierablage 6 übertragen. Durch die Bewegung nach unten bzw. durch Körperschall wird der Stoßimpuls bis zum Beschleunigungsaufnehmer 8 weitergeleitet und dann erfasst. Der Stoßimpuls bedingt zum Zeitpunkt n1 zunächst eine erste hohe Amplitude I1 im Signal, und dann klingt das Signal ab. Zum Zeitpunkt n2 fällt die zweite Lebensmittelscheibe auf die erste, sich bereits auf der Portionierablage befindliche Lebensmittelscheibe. Zu den Zeitpunkten n3 bis n7 wird der Stapel von Lebensmittelscheiben durch Ablage der dritten bis siebten Lebensmittelscheiben entsprechend gebildet. In anderen Ausführungsformen kann statt einem Stapel auch eine andere Anordnung der Lebensmittelscheiben erfolgen, beispielsweise nebeneinander oder geschindelt.

Kurz vor dem Zeitpunkt n3 wird beim Zeitpunkt 14 ein Messfenster bis zum Zeitpunkt 15 geöffnet. Das Messfenster kann in Abhängigkeit des Drehwinkels des Schneidmessers geöffnet und geschlossen werden. In diesem Messfenster wird das Signal des Beschleunigungsaufnehmers 8 durch die Steuerungseinheit 9 ausgewertet. Insbesondere wird die maximale Amplitude des Signals bestimmt, die einen Rückschluss auf den Stoßimpuls gibt. Hier hat die Amplitude zum Zeitpunkt n3 den Wert I1. Die Amplitude I1 kann als Impulskenngröße weiterverwendet werden. Alternativ kann die Berechnung der Impulskenngröße auch noch die Höhe der Amplituden beim Ausschwingen nach dem Auftreffen der Lebensmittelscheibe auf die Portionierablage berücksichtigen.

Im Ausführungsbeispiel gemäß Figur 2 wird jedenfalls durch Auswerten der Impulskenngröße beim Ablegen der dritten Lebensmittelscheibe festgestellt, dass ohne Veränderung der Scheibendicke ein zu geringes Gewicht der fertigen Portion erreicht würde. Deswegen wird die Scheibendicke angepasst, nämlich leicht erhöht.

Dies kann daran gesehen werden, dass die Amplitude I2 beim Ablegen der vierten Lebensmittelscheibe zum Zeitpunkt n4 höher ist als die Amplitude I1.

Im Ausführungsbeispiel gemäß Figur 2 wird das Erfassen eines Stoßimpulses, das Ermitteln der Impulskenngröße sowie das Anpassen der Scheibendicke nur einmal bei der Erstellung einer Portion durchgeführt. In anderen Ausführungsformen kann dies aber mehrmals oder bei Ablage jeder Lebensmittelscheibe erfolgen, und somit eine noch höhere Genauigkeit erreicht werden.

In Figur 3 ist ein Diagramm mit einem schematisch dargestellten Signal des Beschleunigungsaufnehmers 8 beim erfindungsgemäßen Anschneiden eines neuen Lebensmittelproduktes dargestellt. Aufgrund der gewöhnlich leicht abgerundeten Form des Vorder- bzw. Endstückes von Lebensmittelprodukten und der damit einhergehenden stetigen Vergrößerung des Querschnitts der Lebensmittelscheiben vergrößert sich der Querschnitt und das Gewicht der Lebensmittelscheiben am Anfang des Aufschneidens eines Lebensmittelprodukts gewöhnlich stetig. Diese Scheiben können noch nicht für Lebensmittelportionen verwendet werden, da Sie nicht den gewünschten Querschnitt aufweisen.

Beim Aufschneiden der ersten drei Lebensmittelscheiben erhöht sich die Amplitude des Signals des Beschleunigungsaufnehmers 8 zu den Zeitpunkten n1, n2 und n3 somit beständig. Zum Zeitpunkt n3 überschreitet der Stoßimpuls zum ersten Mal die vorgegebene Stoßimpuls-Amplitude I-start. Nachdem die Steuerungseinheit 8 beständig die Stoßimpulse überwacht, wird zu diesem Zeitpunkt festgestellt, dass das reguläre Aufschneideverfahren beginnen kann. Davor wird zunächst wenigstens ein Leerschnitt beim Zeitpunkt n4 durchgeführt, d.h. das Schneidmesser 2 oder das Lebensmittelprodukt 1 wird aus der Schneidebene bewegt, sodass zeitweise kein Schneidvorgang stattfindet. In dieser Zeit werden die bis zu diesen Zeitpunkt erzeugten Lebensmittelscheiben des Anschnitts von der Portionierablage 6 abgeführt.

Dann beginnt das reguläre Aufschneideverfahren, bei dem wiederum die Stoßimpulse, wie bezüglich Figur 2 beschrieben, erfasst werden können.

Es wird darauf hingewiesen, dass der Anschnittvorgang in der Praxis mehr Lebensmittelscheiben umfasst, als die beispielhaft dargestellten drei Lebensmittelscheiben zu den Zeitpunkten n1 bis n3 in Figur 3. Ebenso findet bei einem Leerschnitt gewöhnlich mehr als eine schnittfreie Umdrehungen statt, als die in Figur 3 exemplarisch zum Zeitpunkt n4 dargestellte eine Umdrehung.

Figur 4 zeigt ein Diagramm mit einem schematisch dargestellten Signal des Beschleunigungsaufnehmers 8 beim erfindungsgemäßen Ende des Aufschneidens eines Lebensmittelproduktes 2. Wie bereits ausgeführt, ist das Endstück eines Lebensmittelprodukts oftmals leicht abgerundet, sodass gegen Ende des Aufschneidevorgangs nicht mehr der gewünschte Scheibenquerschnitt bzw. das gewünschte Scheibengewicht gewährleistet werden kann. Wie in Figur 4 gesehen werden kann, wird als Grenzbedingung das Unterschreiten einer Stoßimpuls-Amplitude I_stop definiert. Wird diese Grenzbedingung erfüllt, wie in Figur 4 zum Zeitpunkt n100, so wird davon ausgegangen, dass aus dem verbleibenden Endstück des Lebensmittelprodukts 1 keine zu Portionen verwertbaren Lebensmittelscheiben mehr aufgeschnitten werden können. Es werden deswegen Leerschnitte durchgeführt, und der verbleibende Rest des Lebensmittelproduktes 1 wird ausgesondert.

Die Grenzbedingung kann alternativ ein mehrfaches Unterschreiten einer Stoßimpuls-Amplitude durch aufeinanderfolgende Lebensmittelscheiben erfordern, beispielsweise ein zweifaches, dreifaches oder vierfaches Unterschreiten bei zwei, drei oder vier aufeinanderfolgenden Lebensmittelscheiben. Weiterhin kann die letzte erzeugte Portion ebenfalls ausgesondert werden, da bei der letzten Portion Lebensmittelscheiben vorliegen, die nicht mehr den Größen- bzw. Gewichtsanforderungen genügen.

## Patentansprüche

1. Verfahren zum Aufschneiden eines Lebensmittelproduktes (1) in einer Lebensmittelaufschneidemaschine, insbesondere einem Slicer, umfassend:
i) Schneiden von Lebensmittelscheiben (5) mit einer durch die Lebensmittelaufschneidemaschine bestimmten Scheibendicke, wobei die Lebensmittelscheiben (5) auf einer Portionierablage (6) abgelegt werden,
ii) Erfassen eines Stoßimpulses einer herabfallenden Lebensmittelscheibe (5) auf der Portionierablage (6), während der Ablage der nacheinander auf die Portionierablage (6) fallenden Lebensmittelscheiben (5),
iii) Ermitteln einer Impulskenngröße aus dem erfassten Stoßimpuls, und
iv) Anpassen der Scheibendicke, falls die ermittelte Impulskenngröße außerhalb eines Toleranzbereiches um eine Soll-Impulskenngröße liegt.

2. Verfahren nach Anspruch 1, wobei in Schritt iv) die Scheibendicke proportional zur relativen Abweichung zwischen Soll-Impulskenngröße und ermittelter Impulskenngröße angepasst wird.

3. Verfahren nach Anspruch 1, wobei Schritt iv) umfasst:
Berechnen des Ist-Gewichts der bereits geschnittenen Teilportion (7), durch Verrechnen der erfassten Impulskenngrößen über die Zeitdauer eines Aufschneidevorgangs oder eine bestimmte Anzahl von Stoßimpulsen
Berechnung der Ist-Gewichtsdifferenz zur vollständigen Soll-Portion durch Subtraktion des berechneten Ist-Gewichts vom berechneten Sollgewicht der vollständigen Portion (11), und
Teilen der Ist-Gewichtsdifferenz durch die verbleibende Zeitdauer oder die verbleibende Anzahl der Impulse des Aufschneidens zur Ermittlung des angepassten Soll-Scheibengewichts und Bestimmen der angepassten Scheibendicke aus dem angepassten Soll-Scheibengewicht.

4. Verfahren nach einem der vorangehenden Ansprüche, wobei Schritte ii) bis iv) wenigstens zweimal während des Aufschneidens einer vollständigen Portion (11) durchgeführt werden.

5. Verfahren nach einem der vorangehenden Ansprüche, wobei, das Erfassen des Stoßimpulses in Schritt ii) durch mindestens einen Beschleunigungsaufnehmer (8) erfolgt.

6. Verfahren nach Anspruch 5, wobei der Beschleunigungsaufnehmer (8) an der Portionierablage (6) vorgesehen ist.

7. Verfahren nach einem der vorangehenden Ansprüche, wobei der Stoßimpuls nur zeitweise in Abhängigkeit des Drehwinkels eines Schneidmessers (2) der Lebensmittelaufschneidemaschine berücksichtigt wird.

8. Verfahren nach einem der Ansprüche 5 bis 7, wobei das Schneiden von Lebensmittelscheiben (5) mehrspurig erfolgt und pro Spur eine Portionierablage (6) und mindestens ein Beschleunigungsaufnehmer (8) vorgesehen sind.

9. Verfahren nach einem der vorangehenden Ansprüche, wobei die fertiggestellte, vollständige Portion (11) gewogen wird, und ihre Abweichung vom Sollportionsgewicht bei der Bestimmung der Scheibendicke für die nächste Portion und/oder der Soll-Impulskenngröße berücksichtigt wird.

10. Verfahren nach einem der vorangehenden Ansprüche, wobei die Anzahl der auf der Portionierablage (6) abgelegten Lebensmittelscheiben (5) bzw. das Gewicht der bereits geschnittenen Teilportion (7) bei der Bestimmung der Impulskenngröße berücksichtigt wird.

11. Verfahren nach einem der vorangehenden Ansprüche, wobei die Sollportionsscheibenanzahl erhöht wird, wenn die ermittelte Impulskenngröße eine Mindestimpulskenngröße unterschreitet, und/oder die Sollportionsscheibenanzahl reduziert wird, wenn die ermittelte Impulskenngröße eine Maximalimpulskenngröße überschreitet, und eine angepasste Scheibendicke berechnet wird.

12. Verfahren nach einem der vorausgegangenen Ansprüche, wobei zwei oder mehrere Amplituden des Stoßimpulses bestimmt werden, die in einer zeitlichen Folge ermittelt werden und dem Fallen einer einzelnen Lebensmittelscheibe (5) zugeordnet sind.

13. Verfahren nach einem der vorausgegangenen Ansprüche, wobei vor dem Beginn des Aufschneidevorgangs ein Grundrauschen bzw. eine Grundschwingung erfasst, das oder die beim Ermitteln der Impulskenngröße bzw. beim Bestimmen bzw. Auswerten der Amplituden der Stoßimpulse berücksichtigt wird.

14. Lebensmittelaufschneidemaschine zum Aufschneiden eines Lebensmittelproduktes, mit
einem Schneidmesser (2),
einer Portionierablage (6), auf der die durch das Schneidmesser (2) aufgeschnittenen Lebensmittelscheiben angeordnet werden,
mindestens einem Beschleunigungsaufnehmer (8), der der Portionierablage (6) zugeordnet ist, und
einer Steuerungseinheit (9), die ausgelegt ist, aus einem vom Beschleunigungsaufnehmer (8) gemessenen Stoßimpuls die Amplitude zu berechnen,
wobei die Steuerungseinheit (9) weiterhin dazu ausgelegt ist, die berechnete Amplitude mit einer Soll-Amplitude zu vergleichen und eine Vorgabe der Scheibendicke anzupassen, falls die berechnete Amplitude außerhalb eines Toleranzbereichs um die Soll-Amplitude liegt, so dass das Sollportionsgewicht möglichst genau erreicht wird, und
wobei die Lebensmittelaufschneidemaschine ausgelegt ist, die Scheibendicke der aufzuschneidenden Lebensmittelscheiben (5) in Abhängigkeit der Vorgabe der Steuerungseinheit (9) anzupassen.

15. Lebensmittelaufschneidemaschine nach Anspruch 14, wobei eine Kontrollwaage (10) zur Bestimmung des Gewichts der vollständigen Portion (11) vorgesehen ist, und wobei die Steuerungseinheit (9) ausgelegt ist, das durch die Kontrollwaage (10) bestimmte Gewicht für die Bestimmung der Solldicke der Lebensmittelscheiben (5) der nachfolgenden Portion und/oder Soll-Amplitude zu berücksichtigen.

## Claims

1. Method for slicing a food product (1) in a food product slicing machine, in particular a slicer, comprising:
i) slicing food product slices (5) with a slice thickness determined by the food product slicing machine, wherein the food product slices (5) are deposited on a portioning shelf (6),
ii) detecting a shock pulse of a falling food product slice (5) on the portioning shelf (6) during the deposition of the food product slices (5) successively falling on the portioning shelf (6),
iii) identifying an pulse parameter from the detected shock pulse, and
iv) adjusting the slice thickness, if the identified pulse parameter is outside a tolerance range around a target pulse parameter.

2. Method according to Claim 1, wherein in Step iv), the slice thickness is adjusted in proportion to the relative deviation between the target pulse parameter and the identified pulse parameter.

3. Method according to Claim 1, wherein Step iv) includes:
calculating the actual weight of the already sliced partial portion (7), by calculating the recorded pulse parameters over the duration of a slicing process or a specific number of shock pulses,
calculating the actual weight difference to the complete target portion by subtracting the calculated actual weight from the calculated target weight of the complete portion (11), and
dividing the actual weight difference by the time remaining or the number of slicing pulses remaining to identify the adjusted target slice weight and determine the adjusted slice thickness from the adjusted target slice weight.

4. Method according to any one of the preceding Claims, wherein Steps ii) to iv) are carried out at least twice during the slicing of a complete portion (11).

5. Method according to any one of the preceding Claims, wherein the recording of the shock pulse in Step ii) is carried out by at least one acceleration sensor (8).

6. Method according to Claim 5, wherein the acceleration sensor (8) is provided on the portioning shelf (6).

7. Method according to any one of the preceding Claims, wherein the shock pulse is only occasionally taken into account as a function of the rotation angle of a cutting blade (2) of the food product slicing machine.

8. Method according to any one of Claims 5 to 7, wherein the slicing of food product slices (5) takes place on multiple tracks and one portioning shelf (6) and at least one acceleration sensor (8) are provided per track.

9. Method according to any one of the preceding Claims, wherein the finished, complete portion (11) is weighed, and the deviation thereof from the target portion weight is taken into account for the determination of the slice thickness for the next portion and/or the target pulse parameter.

10. Method according to any one of the preceding Claims, wherein the number of food product slices (5) deposited on the portioning shelf (6) or the weight of the already sliced partial portion (7) is taken into account for the determination of the pulse parameter.

11. Method according to any one of the preceding Claims, wherein the target portion slice number is increased if the identified pulse parameter falls below a minimum pulse parameter, and/or the target portion slice number is reduced if the identified pulse parameter exceeds a maximum pulse parameter, and an adjusted slice thickness is calculated.

12. Method according to any one of the preceding Claims, wherein two or more amplitudes of the shock pulse are determined, which are identified in a chronological sequence and are assigned to the falling of a single food product slice (5).

13. Method according to any one of the preceding Claims, wherein, prior to the start of the slicing process, a noise floor or a fundamental vibration is recorded, which is taken into account when identifying the pulse parameter or when determining or evaluating the amplitudes of the shock pulses.

14. Food product slicing machine for slicing a food product, having
a cutting blade (2),
a portioning shelf (6), on which the food product slices sliced by the cutting blade (2) are arranged,
at least one acceleration sensor (8), which is assigned to the portioning shelf (6), and
a control unit (9), which is designed to calculate the amplitude from a shock pulse measured by the acceleration sensor (8),
wherein the control unit (9) is further designed to compare the calculated amplitude with a target amplitude and adjust a specification of the slice thickness if the calculated amplitude is outside a tolerance range around the target amplitude, so that the target portion weight is achieved in as precise a manner as possible, and
wherein the food product slicing machine is designed to adjust the slice thickness of the food product slices (5) to be sliced as a function of the specification of the control unit (9).

15. Food product slicing machine according to Claim 14, wherein a check weigher (10) is provided for determining the weight of the complete portion (11), and wherein the control unit (9) is designed to take into account the weight determined by the check weigher (10) for the determination of the target thickness of the food product slices (5) of the following portion and/or the target amplitude.

## Revendications

1. Procédé pour couper ou trancher un produit alimentaire (1) dans une machine à découper des produits alimentaires, notamment une trancheuse de produits alimentaires également dite slicer, comprenant :
i) la découpe de tranches de produit alimentaire (5) avec une épaisseur de tranche déterminée par la machine à découper des produits alimentaires, les tranches de produit alimentaire (5) étant déposées sur un plateau de dépôt de portion (6),
ii) le relevé d'une impulsion de choc d'une tranche de produit alimentaire (5) tombant sur le plateau de dépôt de portion (6), pendant le dépôt des tranches de produit alimentaire (5) tombant successivement sur le plateau de dépôt de portion (6),
iii) la détermination d'une grandeur caractéristique d'impulsion de l'impulsion de choc relevée, et
iv) l'adaptation de l'épaisseur de tranche dans le cas où la grandeur caractéristique d'impulsion déterminée se situe en-dehors d'une zone de tolérances autour d'une grandeur caractéristique d'impulsion de consigne.

2. Procédé selon la revendication 1, d' après lequel lors de l'étape iv), l'épaisseur de tranche est adaptée proportionnellement à l'écart relatif entre la grandeur caractéristique d'impulsion de consigne et la grandeur caractéristique d'impulsion déterminée.

3. Procédé selon la revendication 1, d' après lequel l'étape iv) comprend :
le calcul du poids réel de la portion partielle (7) déjà découpée, par traitement calculatoire des grandeurs caractéristiques d'impulsions relevées sur la durée d'une opération de découpe ou un nombre déterminé d'impulsions de choc,
le calcul de la différence de poids réelle par rapport à la portion de consigne complète, par soustraction du poids réel calculé du poids de consigne calculé de la portion complète (11), et
la division de la différence de poids réelle par la durée restante ou le nombre restant des impulsions de la découpe, pour déterminer le poids de tranche de consigne, adapté, et la détermination de l'épaisseur de tranche adaptée à partir du poids de tranche de consigne, adapté.

4. Procédé selon l'une des revendications précédentes, d'après lequel les étapes ii) à iv) sont effectuées au moins deux fois pendant la découpe d'une portion (11) complète.

5. Procédé selon l'une des revendications précédentes, d'après lequel le relevé de l'impulsion de choc dans l'étape ii), est effectué par au moins un capteur d'accélération (8).

6. Procédé selon la revendication 5, d' après lequel le capteur d'accélération (8) est prévu sur le plateau de dépôt de portion (6).

7. Procédé selon l'une des revendications précédentes, d'après lequel l'impulsion de choc n'est prise en considération que temporairement, en fonction de l'angle de rotation d'une lame de coupe (2) de la machine à découper des produits alimentaires.

8. Procédé selon l'une des revendications 5 à 7, d'après lequel la coupe de tranches de produit alimentaire (5) est effectuée sur plusieurs voies, et il est prévu, par voie, un plateau de dépôt de portion (6) et au moins un capteur d'accélération (8).

9. Procédé selon l'une des revendications précédentes, d'après lequel la portion complète (11) finie, est pesée, et son écart par rapport au poids de portion de consigne est pris en considération lors de la détermination de l'épaisseur de tranche pour la portion suivante et/ou la grandeur caractéristique d'impulsion de consigne.

10. Procédé selon l'une des revendications précédentes, d'après lequel le nombre des tranches de produit alimentaire (5) déposées sur le plateau de dépôt de portion (6), ou bien le poids de la portion partielle (7) déjà coupée, est pris en considération lors de la détermination de la grandeur caractéristique d'impulsion.

11. Procédé selon l'une des revendications précédentes, d'après lequel le nombre de tranches par portion, de consigne, est augmenté lorsque la grandeur caractéristique d'impulsion déterminée se situe en-dessous d'une grandeur caractéristique d'impulsion minimale, et/ou le nombre de consigne de tranches par portion est réduit lorsque la grandeur caractéristique d'impulsion déterminée se situe au-dessus d'une grandeur caractéristique d'impulsion maximale, et l'on calcule une épaisseur de tranche adaptée.

12. Procédé selon l'une des revendications précédentes, d'après lequel on détermine deux ou plusieurs amplitudes de l'impulsion de choc, qui sont déterminées selon un ordre chronologique et sont associées à la chute d'une seule tranche de produit alimentaire (5) individuelle.

13. Procédé selon l'une des revendications précédentes, d'après lequel avant le début de l'opération de découpe, on relève un bruit de fond, à savoir une oscillation de base, qui est pris en considération lors de la détermination de la grandeur caractéristique d'impulsion, ou lors de la détermination ou du traitement des amplitudes des impulsions de choc.

14. Machine à découper des produits alimentaires destinée à découper un produit alimentaire, comprenant une lame de coupe (2),
un plateau de dépôt de portion (6) sur lequel sont déposées les tranches de produit alimentaire, ayant été coupées par la lame de coupe (2),
au moins un capteur d'accélération (8), qui est associé au plateau de dépôt de portion (6), et
une unité de commande (9), qui est conçue pour calculer l'amplitude d'une impulsion de choc mesurée par le capteur d'accélération (8),
machine dans laquelle l'unité de commande (9) est par ailleurs conçue pour comparer l'amplitude calculée à une amplitude de consigne, et adapter une consigne prescrite de l'épaisseur de tranche, dans le cas où l'amplitude calculée se situe en-dehors d'une plage de tolérance autour de l'amplitude de consigne, de manière à atteindre le plus précisément possible, le poids de portion de consigne, et
machine à découper des produits alimentaires, qui est conçue pour adapter l'épaisseur de tranche des tranches de produit alimentaire (5) à couper, en fonction de la consigne de l'unité de commande (9).

15. Machine à découper des produits alimentaires selon la revendication 14, dans laquelle il est prévu une balance de pesée de contrôle (10) pour déterminer le poids de la portion (11) complète, et dans laquelle l'unité de commande (9) est conçue pour prendre en considération le poids déterminé par la balance de pesée de contrôle (10), pour la détermination de l'épaisseur de consigne des tranches de produit alimentaire (5) de la portion suivante et/ou de l'amplitude de consigne.
